# EUROPÄISCHE PATENTSCHRIFT

(11) **EP 4 345 240 B1**
(45) Veröffentlichungstag und Bekanntmachung des Hinweises auf die Patenterteilung: **29.10.2025**
(21) Anmeldenummer: 23198279.4
(22) Anmeldetag: 19.09.2023
(51) Int. Cl.: E06B 3/263, E06B 3/48, E06B 3/96

(54) **LEICHTMETALLPROFILVERBINDUNG**
LIGHT METAL PROFILE CONNECTION
LIAISON DE PROFILÉ EN MÉTAL LÉGER

(30) Priorität: 27.09.2022 DE 102022124815
(43) Veröffentlichungstag der Anmeldung: 03.04.2024
(73) Patentinhaber: Alpha Deuren International BV, 6942 GB Didam (NL)
(72) Erfinder: PANNEKOEK, Dennis, 8171BZ Vaassen (NL)
(74) Vertreter: Puschmann Borchert Kaiser Klettner Patentanwälte Partnerschaft mbB

(56) Entgegenhaltungen:
- DE-U- 7 016 821
- DE-U1- 202019 105 111

## Beschreibung

Die Erfindung betrifft eine Leichtmetallprofilverbindung, die aus einem horizontalen und einem vertikalen Profil besteht, die untereinander in einem Winkel von 90° Grad zueinanderstehen und über einen Schraubkanal in Verbindung mit einem Verbindungselement kraft- und formschlüssig verbunden sind.

Mit der CH 563 536 A5 ist eine Einschnappverbindungsvorrichtung für in einem Winkel zusammenstoßende Hohlprofilstäbe bekannt geworden. Diese Profilstäbe werden für Rahmen, Pfosten und Sprossen von unterteilten Fenstern oder Trennwänden eingesetzt, wobei der eine Profilstab mit einer Stirnseite an die eine Längsseite des anderen Profilstabes anstößt.

Eine weitere Verbindung ist aus der WO 2021/059175 A1 bekannt geworden. Dabei wird zum Verriegeln in einer Nut eines Rahmenprofils ein Schieber ausgeführt, der in der Nut mit einem gewissen seitlichen Spiel und einer Sperre seitlich in Querrichtung der Nut verschiebbar ist. Dadurch wird die Sperre bereitgestellt, die mit jeweils einer ersten Seitenkante und einer zweiten Seitenkante versehen ist. Die zweite Seitenkante ist mit einer Phase versehen, die dazu bestimmt ist, selbsttätig zu gleiten und die Verriegelung beim Einclipsen der Glasleiste in eine erste äußere Schiebestellung zu bringen, wobei die Glasleiste in der Beschlagnut gegen unbeabsichtigtes Ausklipsen blockiert ist.

Die EP 4 015 755 A1 offenbart ebenfalls zur Stoßverbindungsausführung ein zusätzliches Flächenelement, ferner wird das Profil durch Einsatz eines Verstärkungselementes wesentlich schwerer.

Die DE 20 2019 105111 U1 und die DE 70 16 821 U offenbaren weitere Metallprofilverbindungen.

Derartige Leichtmetallprofile sind mit Hohlkammern versehen und haben in den Wandungen im Querschnitt sehr geringe Abmaße. Diese geringen Wandstärken der unterschiedlichsten Schenkel statten die Leichtmetallprofile mit einem notwendigen Widerstandsmoment gegen Verwindungen aus, sodass bei einer Rahmenausbildung unter Verwendung von eingesetzten Eckverbindern ein in sich sehr stabiler Baukörper vorliegt. Derartige Profile sollen kostengünstig herstellbar sein und neben einem großen Widerstandsmoment auch ein geringes Gewicht aufweisen. Beispielsweise bei einer Ausführung von Sektionaltoren oder Garagentoren, die ortsveränderbar sind, gehen die einzelnen Leichtmetallprofile in das Gesamtgewicht ein. Je größer das Gewicht eines Torblattes ist, umso größer besteht die Notwendigkeit eine stärkere und damit teurere Antriebseinheit zu verwenden. Ferner werden auch zusätzliche Teile, wie in der WO 2021/059175 A1 beschrieben, nicht eingesetzt, denn eine derartige Verwendung von zusätzlichen Bauelementen ist in einer Massenfertigung von Toren oder Türen mit Problemen behaftet und kann zwangsläufig zu einer Qualitätsverringerung führen. Gleichzeitig bedeutet die Verwendung von zusätzlichen Bauelementen eine Verteuerung derartiger Stoßverbindungen.

Es ist deshalb Aufgabe der Erfindung, eine Leichtmetallprofilverbindung auszuführen, die keine zusätzlichen Bauteile zu ihrer Ausführung benötigt. Eine derartige Verbindung soll einfach und sicher in einer Massenproduktion ausführbar sein, wobei insbesondere Wert daraufgelegt wird, dass es bei Verbindungen von Leichtmetallprofilen untereinander durch eine Schraubverbindung nicht zu einer Verwerfung der Leichtmetallprofile kommt.

Die Aufgabe der Erfindung wird durch die Merkmale der Ansprüche 1 und 2 gelöst. Die sich daran anschließenden Unteransprüche geben eine weitere Ausgestaltung des erfindungsgemäßen Gedankens wieder.

Zur Ausführung einer Leichtmetallprofilverbindung, bei der ein Horizontalprofil und ein Vertikalprofil eingesetzt wird, die in einem Winkel von 90° zueinander angeordnet sein sollen, wird ein verstärktes Integralauflager in dem Horizontalprofil ausgeführt. Ein solches Integralauflager verläuft innerhalb des Horizontalprofiles parallel zu einer außenseitigen unteren Auflagefläche, die mit dem Vertikalprofil stoßförmig in Kontakt tritt. Die Ausbildung eines solchen Integralauflagers wird deshalb als integriertes innenseitiges Auflager bezeichnet, weil nur in diesem Bereich eine Verstärkung der Wandstärke des Leichtmetallprofils besteht und die übrigen Wandstärken der Profile erhalten bleiben. Eine derartige integrierte Wandverstärkung ist mindestens 400% stärker ausgeführt, als die übrigen Profilwandflächen oder dergleichen. Gleichzeitig verläuft in dem Integralauflager in Längsrichtung durchgehend eine Passnut, deren Breite auf den Nenndurchmesser eines Verbindungselementes abgestimmt ist, das zur Leichtmetallprofilverbindung eingesetzt wird.

Durch eine derartige kostengünstige, konstruktive Maßnahme wird die Montage einer Stoßverbindungausführung von zwei Leichtmetallprofilen mit mindestens einem umschlossenen Hohlraum wesentlich vereinfacht. Die Passnut erstreckt sich somit entlang des Horizontalprofiles. Dieses ermöglicht es, an jeder beliebigen Stelle in der Meterware des Horizontalprofiles Bohrungen für eine Verbindung mit einem Vertikalprofil auszuführen. Die Bohrung im Grund der Passnut des Horizontalprofiles fluchtet somit immer mit einem in dem Vertikalprofil vorhandenen Schraubkanal. Dadurch wird es einfach ein einzusetzendes Verbindungselement zwischen dem Horizontal- und dem Vertikalprofil auszuführen. Allein das Verbindungselement garantiert den genauen Zusammenschluss der beiden Leichtmetallprofile. Dadurch, dass die Breite der Passnut quasi seitlich kein wesentliches Spiel gegenüber dem Nenndurchmesser des verwendeten Verbindungselementes aufweist, wird die Ausführung einer Stoßmontage wesentlich vereinfacht. Das Verbindungselement weist vorzugsweise einen runden, zylindrischen Kopf auf, der mit einem Innensechskant oder dergleichen versehen ist. Der Kopf weist unterseits eine gerade Auflagefläche auf, die nach der Montage auf dem Integralauflager aufliegt und gegen dieses in der Gebrauchsposition angezogen wird. Der Schaft des Verbindungselementes weist vorzugsweise einen gleichstarken Schraubenwendel auf, dessen Durchmesser auf den Innendurchmesser des Schraubkanales abgestimmt ist.

Eine derartige Ausführung einer Verbindung von Leichtmetallprofilen kann schnell und einfach durchgeführt werden und führt beim Anziehen des Verbindungselementes nicht zu einer ungewollten Verwerfung eines Horizontalprofiles der Stoßverbindungsausführung. Je nach Größe der Leichtmetallprofile und der Verbindungselemente ist es möglich, dass die Höhe des Integralauflagers auch mit mehr als 400% gegenüber den anderen vorhandenen Profilwandstärken ausgebildet wird.

Da eine derartige Ausführung einer Leichtprofilverbindung einfach und kostengünstig und gleichzeitig kraft- und formschlüssig ausführbar ist, kann diese, insbesondere bei Teilen von Sektionaltoren oder Garagentoren oder Türen, zur Anwendung kommen. Dieses ist selbst bei einer thermisch getrennten Profilausbildung ausführbar. In einer solchen Ausführung würde das Integralauflager mit seiner verstärkten Wandstärke in dem Bereich des Querschnittes des Leichtmetallprofiles liegen, der nicht von der thermischen Maßnahme betroffen ist, vorzugsweise nämlich zur Innenseite des Torblattes oder dergleichen.

Die Erfindung wird nachfolgend anhand von unterschiedlichen Ausführungsbeispielen näher erläutert.
- Figur 1: eine schematische Ausführung einer Stoßverbindung von zwei Leichtmetallprofilen, wobei ein Horizontalprofil und ein Vertikalprofil aneinanderstoßen, diese werden gemäß einer Schnittlinie A-A in den nachfolgenden Ausführungsbeispielen wiedergegeben.
- Figur 2: eine perspektivische Ansicht auf eine Ausbildung einer Vertikalprofilgestaltung.
- Figur 3: eine Verbindungsausführung mit thermisch getrennten Leichtmetallprofilen nach der Schnittlinie A-A.
- Figur 4: eine Verbindungsausführung mit normalen Leichtmetallprofilen ohne thermische Trennung nach der Schnittlinie A-A.
- Figur 5: eine weitere bevorzugte Ausführungsform einer Verbindungsausführung mit Leichtmetallprofilen nach der Schnittlinie A-A.

Die in der Figur 1 bespielhafte Stoßverbindung zweier Profile in einer Ausschnittansicht ein Horizontalprofil 1 mit einem Vertikalprofil 2. Derartige Ausführungen kommen z.B. bei Sektionaltoren oder Garagentoren oder Türen vor. Die Ansichten der nachfolgenden Figuren 3 bis 5 verlaufen entlang der Schnittlinie A-A nach Figur 1.

Eine erste bevorzugte Ausführungsform nach Figur 3 zeigt oberseits ein Horizontalprofil 1, das mit einem Vertikalprofil 2 über ein Verbindungselement 12 kraft- und formschlüssig verbunden ist. Dabei kann die Darstellung der Figur 2 zum Verständnis hinzugezogen werden, denn dort ist ein Schraubkanal 3 innerhalb des Vertikalprofiles 2 dargestellt, in den das Verbindungselement 12 eingreift.

In dem bevorzugten Ausführungsbeispiel nach Figur 3 ist das Horizontalprofil 1 als thermisch getrenntes Leichtmetallprofil mit einem Trennsteg 9 dargestellt worden. Die Trennstege 9 sind zwischen einem Außenschenkel 10 und einem innenliegenden Trennschenkel 18 befestigt. Links neben dem Trennschenkel 18 ist eine weitere Kammer des Leichtmetallprofils vorhanden, die durch einen Schenkel 11 nach außen hin abgeschlossen wird. Den unteren Abschluss des linken Teiles des Horizontalprofiles 1 bildet ein Integralauflager 14 für das Verbindungselement 12. Das Integralauflager 14 ist zumindest in seiner Höhenerstreckung und damit in seiner Querschnittsausbildung wesentlich stärker ausgebildet ist als die übrigen Schenkel des Horizontalprofiles 1. Das Integralauflager 14 wird unterseits durch eine Auflagefläche 15 abgeschlossen. Diese Auflagefläche 15 ist im Kontakt mit einer Schnittkante des zu verbindenden Vertikalprofiles 2. Um eine ausreichende Formstabilität des Horizontalprofiles 1 zu gewährleisten, ist deshalb der Bereich unterhalb des Integralauflagers 14 bis zu dem Auflager 15 mit dem wesentlich größeren und stärkeren Querschnitt ausgelegt. Die bereichsweise Querschnittsvergrößerung stabilisiert das Horizontalprofil 1 so, dass es beim Anziehen des Verbindungselementes 12 durch das Aufliegen dessen Kopfes auf dem Integralauflager 14 nicht zu einer Formverwerfung und damit zu einer Veränderung der Profilverbindung kommt, denn die Verbindung zwischen Horizontalprofil und Vertikalprofil muss auch eine ausreichende Wasserdichtigkeit aufweisen. Aus diesem Grunde beträgt das absolute Maß der Höhenausbildung zwischen dem Integralauflager 14 und der Auflagefläche 15 gegenüber den anderen Querschnittsdicken der Profilelemente mindestens 400% und mehr. Durch diese Höhenverstärkung des Bereiches unterhalb des Kopfes des Verbindungselementes 12 wird einer Formveränderung des Horizontalprofiles 1 beim Anziehen der Verbindungselemente 12 gegen das Vertikalprofil 2 entgegengewirkt.

Innerhalb des Integralauflagers 14 ist in der Längserstreckung des Horizontalprofiles 1 eine Passnut 13 eingearbeitet. Die Weite der Passnut ist dabei auf den Nenndurchmesser des Verbindungselementes 12 abgestimmt. Dieses bedeutet, dass kein wesentliches Spiel zwischen dem Schaft des Verbindungselementes 12 und der Weite der Passnut 13 besteht. Eine solche Ausführung zeichnet sich insbesondere durch eine Reduzierung der Montagezeiten aus, weil es beim Einsetzen der Verbindungselemente 12 nicht zu Verwackelungen kommen kann. Darüber hinaus wird dadurch auch die Montage passgenauer, weil beispielsweise die Außenseite des Schenkels 11 und des Innenschenkels 8 genau fluchten.

Durch das genaue Fluchten der inneren Außenseiten des zu verbindenden Horizontalprofiles 1 und des Vertikalprofiles 2 ist es möglich, dass auch im Außenbereich eine passgenaue Verbindung ausführbar ist. Dafür ist mit Blick auf die Figur 2 das Vertikalprofil 2 mit einem Absatz 4 versehen, sodass sich hier der Außenschenkel 10 des Horizontalprofiles 1 mit einem auskragenden Schenkels 6 auf die Fläche des Absatzes 4 aufsetzen kann.

In den Ausführungsbeispielen der Figuren 3 und 4 ist in dem Horizontalprofil 1 eine Glasleistenaufnahme 17 für eine nicht dargestellte Glasleiste enthalten. In dem auskragenden Teil des Außenschenkels 10 ist eine Dichtungsaufnahme 5 für eine Strangdichtung zur äußeren Abdichtung gegen einen Wassereintrag enthalten.

Das bevorzugte Ausführungsbeispiel nach der Figur 4 zeichnet sich dadurch aus, dass hier kein thermisch getrenntes Horizontalprofil 1 eingesetzt wird. Aber auch hier befindet sich zwischen dem Trennschenkel 18 und dem Schenkel 11 des Horizontalprofiles 1 das bereits beschriebene Integralauflager 14 mit der Passnut 13 für das Verbindungselement 12.

Ein weiteres bevorzugtes Ausführungsbeispiel einer Leichtmetallprofilverbindung zeigt die Figur 5 mit einem veränderten Horizontalprofil 1. Bei diesem bevorzugten Ausführungsbeispiel befindet sich neben dem Integralauflager 14 zur Innenseite des Gebäudes noch mindestens ein zusätzlicher Hohlraum. Diese Versteifung wirkt mit dem Integralauflager 14 zusammen gegen eine Verwerfung des Horizontalprofiles 1.

Durch die bereichsweise Verstärkung des Horizontalprofiles 1 in dem Verbindungsbereich mit dem Integralauflager 14 und der Passnut 13 ist eine sehr wirkungsvolle Ausführung von verwindungssteifen Leichtmetallprofilverbindungen geschaffen worden. Dieser im Querschnitt stärker ausgebildete Bereich durch das Integralauflager 14 oberhalb der Auflagefläche 15 erspart das nach dem Stand der Technik mühsame Einsetzten von Bauteilen mit zusätzlichen Hilfsmitteln in die Profilverbindung, was insbesondere bei einer Massenproduktion von Elementen für Sektionaltore oder Garagentore eine enorme Zeitersparnis bedeutet.

### Bezugszeichen

- 1: Horizontalprofil
- 2: Vertikalprofil
- 3: Schraubkanal
- 4: Absatz
- 5: Dichtungsaufnahme
- 6: Schenkel
- 7: Trennsteg
- 8: Innenschenkel
- 9: Trennsteg
- 10: Außenschenkel
- 11: Schenkel
- 12: Verbindungselement
- 13: Passnut
- 14: Integralauflager
- 15: Auflagefläche
- 16: Bohrung
- 17: Glasleistenaufnahme
- 18: Trennschenkel

## Patentansprüche

1. Leichtmetallprofilverbindung, im Wesentlichen bestehend aus einem Horizontalprofil (1) und einem Vertikalprofil (2), die in einem Winkel von 90° Grad zueinander angeordnet und untereinander über ein in einen Schraubkanal (2) einsetzbares Verbindungselement (12) verbunden sind, wobei das Horizontalprofil (1) ein Integralauflager (14) aufweist, das sich über eine darunterliegende, gerade Auflagefläche (15) erstreckt, und in seiner Höhenmaßausbildung, gemessen zu der Auflagefläche (15) des Horizontalprofiles (1), mit mindestens 400% und mehr gegenüber den übrigen Profilstärken ausgebildet ist, und dass der Kopf des Verbindungselementes (12) in der Verbindungsausführung zwischen Horizontalprofil (1) und dem Vertikalprofil (2) auf dem Integralauflager (14) aufliegt, **dadurch gekennzeichnet, dass** in dem Integralauflager (14) in seiner Längserstreckung eine Passnut (13) verläuft, deren Breite dem Nenndurchmesser des Verbindungselementes (12) entspricht.

2. Leichtmetallprofilverbindung für ein Teil eines Sektionaltores oder Garagentores oder einer Tür, im Wesentlichen bestehend aus mindestens einem Horizontalprofil (1) und mindestens einem Vertikalprofil (2), die in einem Winkel von 90° Grad zueinander angeordnet und untereinander über Verbindungselemente (12), die in Schraubkanäle (3) eindringen, verbunden sind, **dadurch gekennzeichnet, dass** das Horizontalprofil (1) ein Integralauflager (14), das im Wesentlichen parallel zu einer außenseitigen Auflagefläche (15) verläuft, aufweist, wobei das Integralauflager (14) in seiner Höhenmaßausbildung, gemessen zu der außenseitigen Auflagefläche (15) des Horizontalprofiles (1), mindestens 400% und mehr gegenüber den übrigen Profilstärken ausgebildet ist, und dass in dem Integralauflager (14) in Längserstreckung eine Passnut (13) verläuft, deren Breite dem Nenndurchmesser des Verbindungselementes (12) entspricht, dessen Kopf in der Verbindungsausführung zwischen dem Horizontalprofil (1) und dem Vertikalprofil (2) auf dem Integralauflager (14) aufliegt.

3. Leichtmetallprofilverbindung nach den Ansprüchen 1 und 2,
**dadurch gekennzeichnet, dass** das Vertikalprofil (2) außenseitig einen abgesetzten Absatz (4) aufweist, der durch einen auskragenden Teil des Horizontalprofiles (1) mit einem Außenschenkel (10) überdeckt wird.

4. Leichtmetallprofilverbindung nach Anspruch 3, **dadurch gekennzeichnet, dass** der Außenschenkel (10) endseits zum Vertikalprofil (2) gerichtet eine Dichtungsaufnahme (5) für ein Dichtelement aufweist.

5. Leichtmetallprofilverbindung nach einem oder mehreren der vorhergehenden Ansprüche, **dadurch gekennzeichnet, dass** das Vertikalprofil (2) und das Horizontalprofil (1) als thermisch getrennte Leichtmetallprofile ausgebildet sind, wobei das Integralauflager (14) außerhalb von isolierenden Trennstegen (7) liegt.

6. Leichtmetallprofilverbindungen nach den Ansprüchen 1 und 2,
**dadurch gekennzeichnet, dass** der Kopf des Verbindungselementes (12) eine zylindrische Form aufweist und einen Innensechskant oder gleichwertig aufweist.

7. Sektionaltorblatt oder Garagentorblatt mit mindestens einem Teil oder einem Segment, das aus Leichtmetallabschnitten in einer Verbindungsart mit mehreren Profilabschnitten nach einem oder mehreren der vorhergehenden Ansprüche ausgebildet ist.

## Claims

1. A light-metal profile connection, substantially consisting of a horizontal profile (1) and a vertical profile (2) which are arranged at an angle of 90° to one another and connected to one another via a connecting member (12) which can be inserted into a screw channel (2), **characterised in that** the horizontal profile (1) has an integral support (14) which extends over a straight supporting surface (15) situated below it and is formed, in its height dimension formation, measured relative to the supporting surface (15) of the horizontal profile (1), at at least 400% and more compared to the other profile thicknesses, and **in that** in the integral support (14), in its longitudinal extent there runs a fitting groove (13) whose width corresponds to the nominal diameter of the connecting member (12) and **in that** the head of the connecting member (12) in the connection design bet-ween the horizontal profile (1) and the vertical profile (2) is supported on the integral support (14).

2. A light-metal profile connection as part of a sectional door or a garage door or a door, substantially consisting of at least one horizontal profile (1) and at least one vertical profile (2) which are arranged at an angle of 90° to one another and connected to one another via connecting members (12) which penetrate into screw channels (3), **characterised in that** the horizontal profile (1) has an integral support (14) which runs substantially parallel to an external supporting surface (15), wherein the integral support (14), in its height dimension formation, measured relative to the external supporting surface (15) of the horizontal profile (1), is configured at at least 400% and more compared to the other profile thicknesses, and **in that** in the integral support (14), in longitudinal extent there runs a fitting groove (13) whose width corresponds to the nominal diameter of the connecting member (12), the head of which, in the connection design between the horizontal profile (1) and the vertical profile (2), is supported on the integral support (14).

3. The light-metal profile connection according to claims 1 and 2, **characterised in that** the vertical profile (2) has, on the outside, a stepped shoulder (4) which is covered by a protruding part of the horizontal profile (1) with an outer limb (10).

4. The light-metal profile connection according to claim 3, **characterised in that** the outer limb (10) has a seal receptacle (5) for a sealing element at the end facing the vertical profile (2).

5. The light-metal profile connection according to one or more of the preceding claims, **characterised in that** the vertical profile (2) and the horizontal profile (1) are configured as thermally separated light-metal profiles, wherein the integral support (14) lies outside of insulating separating ribs (7).

6. The light-metal profile connection according to claims 1 and 2, **characterised in that** the head of the connecting member (12) has a cylindrical shape and has an internal hexagon or equivalent.

7. The sectional door leaf or garage door leaf with at least one part or segment configured from light metal sections in a connection type with several profile sections according to one or more of the preceding claims.

## Revendications

1. Liaison de profilé en métal léger constituée essentiellement d'un profilé (1) horizontal et d'un profilé (2) vertical, qui font entre eux un angle de 90° et qui sont reliés entre eux par un élément (12) de liaison pouvant être inséré dans un conduit (2) de vissage, dans lequel le profilé (1) horizontal a un appui (14) intégré, qui s'étend sur une surface (15) d'appui rectiligne sous-jacente et qui dans sa constitution en hauteur, mesurée par rapport à la surface (15) d'appui du profilé (1) horizontal, est constituée en ayant des épaisseurs d'au moins 400 % et plus par rapport aux autres épaisseurs du profilé, et en ce que la tête de l'élément (12) de liaison s'applique dans la réalisation de la liaison entre le profilé (1) horizontal et le profilé (2) vertical sur l'appui (14) intégré, **caractérisée en ce que** dans l'appui (14) intégré s'étend dans son étendue longitudinale, une rainure (13) d'ajustage, dont la largeur correspond au diamètre nominal de l'élément (12) de liaison.

2. Liaison de profilé en métal léger pour une partie d'un portail en section ou d'un portail de garage ou d'une porte constituée essentiellement d'au moins un profilé (1) horizontal et d'au moins un profilé (2) vertical, qui font entre eux un angle de 90° et qui sont reliés entre eux par des éléments (12) de liaison, qui pénètrent dans des conduits (3) de vissage, **caractérisée en ce que** le profilé (1) horizontal a un appui (14) intégré, qui s'étend sensiblement parallèlement à une surface (15) d'appui du côté extérieur dans lequel l'appui (14) intégré dans sa constitution en hauteur, mesuré par rapport à la surface (15) d'appui du côté extérieur du profilé (1) horizontal, a une épaisseur d'au moins 400 % et plus par rapport aux autres épaisseurs du profilé, et **en ce que** dans l'appui (14) intégré, s'étend dans la direction longitudinale une rainure (13) d'ajustement, dont la largeur correspond au diamètre nominal de l'élément (12) de liaison, dont la tête s'appuie sur l'appui (14) intégré dans la réalisation de la liaison entre le profilé (1) horizontal et le profilé (2) vertical.

3. Liaison de profilé en métal léger suivant les revendications 1 et 2, **caractérisée en ce que** le profilé (2) vertical a, du côté extérieur un ressaut (4) en retrait, qui est recouvert par une partie en porte-à-faux du profilé (1) horizontal par une branche (10) extérieure.

4. Liaison de profilé en métal léger selon la revendication 3, **caractérisée en ce que** la branche (10) extérieure a du côté de l'extrémité dirigée vers le profilé (2) vertical, un logement (5) d'étanchéité pour un élément d'étanchéité.

5. Liaison de profilé en métal léger suivant l'une ou plusieurs des revendications précédentes, **caractérisée en ce que** le profilé (2) vertical et le profilé (1) horizontal sont constitués sous la forme de profilé en métal léger séparé thermiquement, dans lequel l'appui (14) intégré est à l'extérieur d'entretoises (7) de séparation isolantes.

6. Liaison de profilé en métal léger suivant les revendications 1 et 2, **caractérisée en ce que** la tête de l'élément (12) de liaison a une forme cylindrique et a un six pans creux ou équivalent.

7. Ventail de porte en section ou ventail de porte de garage ayant au moins une partie ou un segment, qui est constitué en partie en métal léger dans un type de liaison ayant plusieurs parties profilées suivant l'une ou plusieurs des revendications précédentes.
